# EUROPÄISCHE PATENTSCHRIFT

(11) **EP 1 331 367 B1**
(45) Veröffentlichungstag und Bekanntmachung des Hinweises auf die Patenterteilung: **28.09.2016**
(21) Anmeldenummer: 03009907.1
(22) Anmeldetag: 14.04.1999
(51) Int. Cl.: F01L 1/344

(54) **Verstelleinrichtung für eine Einrichtung zur relativen Drehlagenveränderung einer Welle zu einem Antriebsrad, insbesondere einer Nockenwelle einer Brennkraftmaschine**
Actuating device for relative angular position changing between a shaft and a driving wheel, in particular for a camshaft in an internal combustion engine
Dispositif d'actionnement pour modifier la position angulaire relative d'un arbre et d'une poulie d'entrainement, en particulier pour un arbre à cames de moteur à combustion interne

(30) Priorität: 27.05.1998 DE 19823619
(43) Veröffentlichungstag der Anmeldung: 30.07.2003
(62) Teilanmeldung aus: 99917979.9
(73) Patentinhaber: Dr. Ing. h.c. F. Porsche AG, 70435 Stuttgart (DE); Hilite Germany GmbH, 97828 Marktheidenfeld (DE)
(72) Erfinder: Niethammer, Bernd, Blythewood, SC 29016 (US); Knecht, Andreas, 72127 Kusteringen (DE); Trzmiel, Alfred, 72661 Grafenberg (DE)

(56) Entgegenhaltungen:
- EP-A- 0 896 129
- EP-A1- 0 821 139
- DE-A1- 19 637 174
- DE-A1- 19 745 234
- US-A- 5 483 930

## Beschreibung

Die Erfindung betrifft eine Verstelleinrichtung für eine Einrichtung zur relativen Drehlagenveränderung einer Welle zu einem Antriebsrad, insbesondere einer Nockenwelle einer Brennkraftmaschine, nach dem Oberbegriff des Anspruches 1.

Es ist eine Verstelleinrichtung bekannt (WO 95/31633), mit der die Drehlage der Nockenwelle einer Brennkraftmaschine geändert werden kann. Die Nockenwelle trägt drehfest ein Innenrad, das radiale Stege aufweist, die zugeordnete Zellen eines Zellenrades in jeweils zwei gegeneinander wirkende Druckräume unterteilt. Dieses Zellenrad wird über einen Ketten- bzw. Riementrieb von der Kurbelwelle einer Brennkraftmaschine angetrieben. Die Druckbeaufschlagung der jeweiligen Druckräume erfolgt dabei über ein als 4/3-Wegeventil ausgebildetes Steuerventil, über das die Druckräume in Abhängigkeit von der erwünschten Drehlagenänderung mit einer Druckmittelpumpe bzw. einem Druckmitteltank verbunden sind. Dazu führt von diesem Steuerventil jeweils eine Druckleitung zu allen gleichsinnig wirkenden Druckräumen. In diesen Druckleitungen ist darüber hinaus jeweils ein hydraulisch entsperrbares Rückschlagventil angeordnet, dessen Sperrwirkung jeweils vom Druck in der anderen Druckleitung aufhebbar ist. Über diese Rückschlagventile kann in der Neutralstellung des Steuerventils bei Vernachlässigung der Leckage-Verluste eine hydraulische Klemmung der beiden relativ zueinander verdrehbaren Bauteile erzielt werden. Eine derartige Einrichtung ist jedoch relativ aufwendig. Darüber hinaus kann es während des Verstellvorganges aufgrund der nahezu ungedrosselten Verbindung der einen Druckraumgruppe zum Druckmitteltank zu ungewollten Lageabweichungen und ungenauen bzw. schwankenden Verstellvorgängen kommen.

Aus der US-A 4,858,572 ist darüber hinaus eine Einrichtung zur Drehlagenänderung bekannt, bei der ein Innenteil drehfest mit dem Ende der Nockenwelle verbunden ist und an seiner Außenseite mehrere über den Umfang verteilte radiale Schlitze aufweist, in denen Flügelelemente radial verschieblich geführt sind. Dieses Innenteil wird von einem Zellenrad umgeben, das mehrere hydraulisch beaufschlagbare Zellen aufweist, die durch die Flügel in zwei gegeneinander auf diese einwirkende Druckräume unterteilt werden. Durch Druckbeaufschlagung dieser Druckräume kann in Abhängigkeit von der Druckdifferenz das Zellenrad relativ zum Innenteil und damit zur Nockenwelle verdreht werden. Darüber hinaus ist im Zellenrad in zwei radialen Bohrungen in definierten Winkellagen jeweils ein hydraulisch beaufschlagbarer Kolben geführt, der in der zugeordneten Endlage der Vorrichtung in eine radiale Vertiefung des Innenteils eingeschoben werden kann. Diese Kolben werden durch Druckfederelemente in Richtung Innenteil beaufschlagt und sind in Gegenrichtung durch hydraulische Beaufschlagung der Bohrungen im Innenring verschiebbar. Durch diese federbeaufschlagten Kolben soll die Vorrichtung in einer ihrer beiden Endlagen verriegelt werden, so lange der Druck zur Beaufschlagung der Druckräume ein definiertes Niveau nicht erreicht. Erst bei Erreichen eines bestimmten Druckniveaus werden die Kolben gegen die Wirkung der Druckfedern zurückgeschoben und ermöglichen ein Verdrehen des Innenteils relativ zum Zellenrad. Mit einer derartigen Vorrichtung sollen unter anderem Klappergeräusche beim Anlauf der Brennkraftmaschine vermieden werden, die durch wechselnde Momentenbelastungen beim Anlauf und Betrieb der Brennkraftmaschine auftreten können.

Der Erfindung liegt demgegenüber die Aufgabe zugrunde, die gattungsgemäße Einrichtung zur relativen Drehlagenänderung einer Welle zum Antriebsrad dahingehend zu verbessern, daß diese einfacher und kostengünstiger aufgebaut ist und eine schwankungsfreie Drehlagenänderung ermöglicht. Dabei soll vor allem auf die Verwendung mehrerer aufwendiger und teurer Steuerventile verzichtet werden.

Darüber hinaus soll bei Stillstand der Brennkraftmaschine und im stationären Betrieb der Einrichtung eine einfach wirkende hydraulische Verriegelung ermöglicht werden.

Diese Aufgabe wird erfindungsgemäß mit den Merkmalen des Hauptanspruches gelöst.

Die US 5 483 930 A offenbart eine Ventilsteuerungsvorrichtung, bei welcher mit Hilfe eines beidseitig mit Hydrauliköl beaufschlagbaren Axialstellkolbens zur Veränderung der Ventilsteuerzeiten die Lage des Antriebsrads zur Nockenwelle geändert werden kann. Die Druckbeaufschlagung zu beiden Hydraulikkammern erfolgt mit Hilfe eines Steuerventils. Im Zusammenhang mit der Ansteuerung des Kolbens sind bei der Verstellung der Nockenwellenverstelleinheit in Richtung "früh" bzw. in Richtung "spät" die folgenden beiden Alternativen dargestellt und beschrieben: A.) Bei der Verstellung in Richtung "früh", d. h. Verstellung der Einheit entgegen der Drehrichtung der Nockenwelle, ergibt sich folgendes Problem: Aufgrund der durch das Drehmoment der Nockenwelle ausgeübten Gegenkraft steigt der Hydraulikdruck in der beaufschlagten Druckkammer und damit vergrößert sich die Leckagemenge zwischen beiden Druckkammern. Vorgeschlagene Lösung: Schließen des Rücklaufs zum Öltank, während der Vorlauf weiterhin mit Drucköl beaufschlagt wird. Vorteil: Stabilität der eingestellten Steuerzeit. B.) Bei der Verstellung in Richtung "spät", d. h. Verstellung der Einheit in Drehrichtung der Nockenwelle, ergibt sich folgendes Problem: Die hydraulische Stellkraft und die durch das Drehmoment erzeugte Reaktionskraft addieren sich, mit der Folge, dass das zugeführte Hydrauliköl nicht schnell genug in ausreichender Menge nachgeführt werden kann. Vorgeschlagene Lösung: Drosselung der Rücklaufmenge über Drossel oder alternativ zur Drossel zur Reduzierung des Spaltabstands bzw. Verringerung der Öffnung. Vorteil: Schlaggeräusche können verhindert werden.

Dadurch, daß bei der Einleitung des Verstellvorganges der eine Druckraum mit der Druckmittelpumpe verbunden wird bevor der andere, entgegengerichtet wirksame mit dem Tankanschluß verbunden wird, wird verhindert, daß der Druckabfall auf der zu entlastenden Seite schneller erfolgt als der Druckanstieg auf der gegenüberliegenden Seite. Dadurch ergibt sich eine Dämpfung bzw. Drosselung auf der Ablaufseite, durch die eine gegenüber dem Druckanstieg vorauseilende Verstellung verhindert wird. Der Verstellvorgang wird damit gedämpft bzw. genauer. Eine derartige Steuerung der Druckbeaufschlagung bzw. Druckentlastung ermöglicht den Verzicht auf aufwendige Dämpfungsmittel und ermöglicht auf einfache Weise ein kontrollierte Ansteuerung bzw. kontrollierte Umsetzung der Verstellbewegung als Folge der Druckansteuerung.

Eine über den gesamten Verstellvorgang wirkende Dämpfung bzw. Drosselung auf der Ablaufseite wird erreicht, wenn der Steuerquerschnitt über den Tankanschluß zu einem Druckmitteltank während des Verstellvorganges stets kleiner ist als der Öffnungsquerschnitt der Verbindung des Druckanschlusses zur Druckmittelpumpe. Dadurch wird über den gesamten Verstellvorgang ein Vorauseilen gegenüber dem Druckanstieg verhindert, so daß über den gesamten Verstellvorgang eine sehr genaue Lagezuordnung und eine weitgehend schwankungsfreie Verstellung möglich ist.

Eine besonders vorteilhafte und kostengünstige Ausbildung der Einrichtung zur relativen Drehlagenänderung ergibt sich, wenn sowohl die Zulaufsteuerung als auch die Ablaufsteuerung für die zugeordnete Drehrichtung über ein gemeinsames Ventilglied des Steuerventils gesteuert wird.

Eine derartige Einrichtung zur relativen Drehlagenänderung wird noch einmal vereinfacht bzw. kostengünstiger, wenn für beide Richtungen der Drehlagenänderung das gemeinsame Steuerventil bzw. das gemeinsame Ventilglied genutzt werden.

Das Steuerventil kann dabei auf besonders vorteilhafte Weise als 4/3-Wegeventil ausgebildet sein, wobei das für die Zulauf- und Ablaufsteuerung für beide Drehrichtungen wirkende Ventilglied als Ventilschieber ausgebildet ist.

Weitere Vorteile und vorteilhafte Weiterbildungen der Erfindung ergeben sich aus den Unteransprüchen und der Beschreibung.

Ein Ausführungsbeispiel der Erfindung ist in der nachfolgenden Beschreibung und Zeichnung näher erläutert. Letztere zeigt in
- Fig. 1: eine schematische Darstellung der Druckmittelversorgung für einen phasenveränderbaren Nockenwellenantrieb und in
- Fig. 2: eine schematische Darstellung des Steuerventils.

In der Zeichnung ist mit 1 die Nockenwelle einer Brennkraftmaschine bezeichnet, an der endseitig eine beispielsweise aus der DE 39 37 644 A1 bekannte Vorrichtung zur hydraulischen Drehwinkelverstellung der Nockenwelle relativ zu ihrem Antriebsrad bzw. zur Kurbelwelle angeordnet ist. Diese Verstellvorrichtung 2 hat ein drehfest mit der Nockenwelle verbundenes Innenteil 3, das mit radialen Stegen 4 versehen ist. Diese unterteilen die durch radiale Stege 6 begrenzten Zellen eines Zellenrades 5 in jeweils zwei gegensinnig wirkende Druckräume. Das Zellenrad 5 ist gleichzeitig Antriebsrad und beispielsweise mit einem Kettentrieb oder Riementrieb mit der Kurbelwelle der Brennkraftmaschine verbunden. Durch entsprechende Druckbeaufschlagung der Druckräume kann das mit der Nockenwelle 1 verbundene Innenteil 3 relativ zum Zellenrad 5 verdreht werden, so daß sich die Phasenlage der die Gaswechselventile betätigenden Nocken ändern.

Die hydraulische Ansteuerung der Druckräume erfolgt über zwei in der Nockenwelle getrennt voneinander ausgebildeten Druckkanäle 7 und 8, die über zwei in einem Nockenwellenlager 9 ausgebildete Ringnuten 9 und 10 jeweils mit einer Steuerleitung 11 bzw. 12 verbunden sind. Die beiden Steuerleitungen 11 und 12 sind mit einem Steuerventil 13 verbunden, das in diesem Ausführungsbeispiel als 4/3-Wegeventil ausgebildet ist. Der Anschluß des Steuerventils 13 an die Steuerleitung 11 ist mit A bezeichnet, der Anschluß an die Steuerleitung 12 mit B. Das Steuerventil 13 weist einen Druckanschluß P und einen Rücklaufanschluß T auf. Der Druckanschluß P ist über eine Druckleitung 14 und ein Rückschlagventil 15 mit der als Druckmittelquelle dienenden Schmiermittelpumpe 16 der Brennkraftmaschine verbunden. Diese wiederum ist über eine Saugleitung mit dem Ölvorratstank 17 bzw. der Ölwanne der Brennkraftmaschine verbunden. Der Rücklaufanschluß T des Steuerventils 13 ist ebenfalls mit diesem Ölvorratstank 17 verbunden.

In der Neutralstellung II des Steuerventils 13 sind sowohl die Druckleitung 14 als auch der Rücklaufanschluß T und die beiden Steuerleitungen 11 und 12 ventilseitig verschlossen. In der Schaltstellung I des Steuerventils 13 ist die Druckleitung 14 mit der Steuerleitung 11 verbunden (P -> B). Die Steuerleitung 12 wiederum ist über den Rücklaufanschluß T mit dem Ölvorratstank 17 verbunden (A ->T). In der Schaltstellung III des Steuerventils 13 ist die Druckleitung 14 mit der Steuerleitung 12 verbunden (P -> A), während die Steuerleitung 11 zum Ölvorratstank 17 geöffnet ist (B -> T). In den beiden Schaltstellungen I und III des Steuerventils 13 erfolgt aufgrund der in den jeweils angeschlossenen Druckräumen vorherrschenden Druckdifferenzen eine Verdrehung des Innenteils relativ zum Zellenrad. Dabei erfolgt beispielsweise in der Schaltstellung I eine Verdrehung des Innenteils relativ zum Zellenrad im Uhrzeigersinn, während in der Schaltstellung III die relative Verdrehung entgegen dem Uhrzeigersinn erfolgt. In der Neutralstellung II wird die relative Position der beiden verdrehbaren Bauteile der Verstelleinrichtung durch die hydraulische Einspannung beibehalten bzw. festgelegt.

Das als 4/3-Proportionalwegeventil ausgebildete Steuerventil 13 hat ein Ventilgehäuse 18 mit einer Ventilbohrung 19, die von fünf zueinander beabstandeten Ringnuten umgeben ist. Diese fünf Ringnuten sind in der in Fig. 2 dargestellten Anordnung von links nach rechts fortlaufend mit 20 bis 24 bezeichnet. Die Ringnuten 20 und 24 sind dabei auf an sich bekannte Weise mit dem Rücklaufanschluß T verbunden. Die Ringnut 21 ist mit dem Druckanschluß B verbunden, während die Ringnut 23 mit dem Druckanschluß A verbunden ist. Die mittlere Ringnut 22 ist mit dem Druckanschluß P verbunden. In der Ventilbohrung 19 ist dichtend und längsverschieblich ein als Steuerkolben ausgebildetes Ventilglied 25 geführt. Dieses Ventilglied 25 hat zwei beabstandete, dichtend in der Ventilbohrung 19 geführte Kolbenabschnitte 26 und 27, die über einen Kolbenabschnitt 28 geringeren Durchmessers miteinander verbunden sind. Durch die beiden Kolbenabschnitte 26 und 27 wird der zwischen dem Kolbenabschnitt 25 und der Wandung der Ventilbohrung 19 ausgebildete Ringraum 29 abgeschlossen. Die Länge des Kolbenabschnittes 25 und die Länge der Kolbenabschnitt 26 und 27 sind so auf die Breite und Abstände der Ringnuten 20 bis 24 abgestimmt, daß in der Neutralstellung II des Steuerventils 13 die Ringnuten 21 und 23 durch den Kolbenabschnitt 26 bzw. 27 dicht verschlossen sind. Der Abstand der beiden einander zugewandten Stirnseiten der Kolbenabschnitte 26 und 27 ist dabei um ein für die sichere Abdichtung erforderliches Maß kleiner als der Abstand der einander zugewandten Seiten der Ringnuten 21 und 23. Die Länge der Kolbenabschnitte 26 und 27 ist so gewählt, daß die Überdeckung der Ringnuten 21 und 23 auf der dem Druckanschluß P abgewandten Stirnseite deutlich größer ist. Wird das Ventilglied 25 aus der in Fig. 2 dargestellten Neutralstellung II beispielsweise nach rechts in Schaltstellung I verschoben, wird der dem Druckanschluß P zugewandte Bereich der Ringnut 23 vom Kolbenabschnitt 27 nicht mehr überdeckt bzw. freigegeben. Auf der gegenüberliegenden Seite wird durch die größere Überdeckung die Ringnut 21 noch vollständig durch den Kolbenabschnitt 26 überdeckt. Zu Beginn des Verstellvorganges kann somit der dem Druckanschluß B zugeordnete Druckraum beaufschlagt werden, ohne daß der gegenüberliegende, dem Druckanschluß A zugeordnete Druckraum entlastet wird. Erst wenn das Ventilglied 25 weiter nach rechts verschoben wird, wird auch die Ringnut 21 auf der der Ringnut 20 zugewandten Seite nicht mehr vom Kolbenabschnitt 26 überdeckt bzw. von diesem freigegeben, so daß die Verbindung A nach T geöffnet wird. Die Abmessungen und Abstände der Ringnuten sind dabei so auf die Abmessung des Ventilgliedes abgestimmt, daß der Öffnungsquerschnitt - beim Verschieben des Ventilgliedes nach rechts - an der Ringnut 23 stets größer als an der Ringnut 21 ist (Ablaufkantensteuerung). Wird das Ventilglied 25 in analoger Weise aus der Neutralstellung II nach links in die Schaltstellung III verschoben, wird die dem Druckanschluß P zugewandte Seite der Ringnut 21 nicht mehr vom Kolbenabschnitt 26 überdeckt. Der Kolbenabschnitt 27 dichtet andererseits aufgrund der größeren Überdeckung die Ringnut 23 dabei noch vollständig ab. Erst wenn das Ventilglied 25 weiter nach links verschoben wird, wird die Ringnut 23 in analoger Weise auf der der Ringnut 24 zugewandten Seite nicht mehr überdeckt. Auch hier ist der Öffnungsquerschnitt der Ringnut 21 - bei einer Verschiebung des Ventilgliedes 25 nach links - stets größer als der an der Ringnut 23.

## Patentansprüche

1. Verstelleinrichtung (2) für eine Einrichtung zur relativen Drehlagenveränderung einer Welle (1), nämlich einer Nockenwelle einer Brennkraftmaschine, zu einem Antriebsrad (5), mit zwei gegeneinander wirkenden Druckräumen, die über Steuerleitungen (11, 12) mit jeweils einem Anschluss (A, B) eines Steuerventils (13) verbunden sind, in dem ein Ventilglied (25) verschiebbar ist, das mit zwei Ventilgliedabschnitten (26, 27) versehen ist, mit denen die Anschlüsse (A, B) mit einem Druckanschluss (P) sowie einem Tankanschluss (T) verbindbar sind, wobei der eine Anschluss (A, B) zu Beginn des Verstellvorganges durch Verstellen des Ventilgliedes (25) mit dem Druckanschluss (P) verbunden wird, bevor der andere Anschluss (B, A) mit dem Tankanschluss (T) verbunden wird,
wobei:
a) das Steuerventil (13) als ein 4/3-Proportionalwegeventil mit vier Anschlüssen, nämlich den beiden Anschlüssen (A, B) für die beiden Steuerleitungen (11, 12), dem Druckanschluss (P), mit welchem über eine Druckleitung (14) und ein Rückschlagventil (15) eine an einen Druckmitteltank (17) angeschlossene Schmiermittelpumpe (16) verbunden ist, sowie dem Tankanschluss (T), mit welchem ebenfalls der Druckmitteltank (17) verbunden ist, ausgebildet ist, wobei das Steuerventil (13) drei Stellungen, nämlich eine Neutralstellung (II) und zwei Schaltstellungen (I, III) einnehmen kann;
b) in einer Ventilbohrung (19) eines Ventilgehäuses (18) des als 4/3-Proportionalwegeventil ausgebildeten Steuerventils (13) das die beiden Ventilgliedabschnitte (26, 27) aufweisende Ventilglied (25) des Steuerventils (13) dichtend und längsverschiebbar geführt ist, wobei die beiden dichtend in der Ventilbohrung (19) geführten Ventilgliedabschnitte (26, 27) durch einen Kolbenabschnitt (28) geringeren Durchmessers miteinander verbunden sind, und wobei durch die dichtend in der Ventilbohrung (19) geführten Ventilgliedabschnitte (26, 27) ein zwischen dem Kolbenabschnitt (28) und einer Wandung der Ventilbohrung (19) ausgebildeter Ringraum (29) abgeschossen ist;
c) die Ventilbohrung (19) des Steuerventils (13) von fünf zueinander beabstandeten Ringnuten (20, 21, 22, 23, 24) umgeben ist, wobei äußere seitliche Ringnuten (20, 24) dieser Ringnuten mit dem Tankanschluss (T) verbunden sind, wobei weiterhin eine erste seitliche innere Ringnut (21) dieser Ringnuten mit einem ersten Anschluss (B) der beiden Abschlüsse (A, B) für die Steuerleitungen (11, 12), eine zweite seitliche innere Ringnut (23) dieser Ringnuten mit einem zweiten Anschluss (A) der beiden Abschlüsse (A, B) für die Steuerleitungen (11, 12) und eine mittlere Ringnut (22) dieser Ringnuten mit dem Druckanschluss (P) verbunden ist;
d) die Länge der Ventilgliedabschnitte (26, 27) und die Länge des dieselben miteinander verbindenden Kolbenabschnitts (28) so auf die Breite und Abstände der fünf Ringnuten (20, 21, 22, 23, 24) abstimmt ist, dass in der Neutralstellung (11) des Steuerventils die erste Ringnut (21) und die zweite Ringnut (23) durch die Ventilgliedabschnitte (26, 27) dicht verschlossen sind und die Überdeckung dieser beiden Ringnuten (21, 23) auf der dem Druckanschluss (P) abgewandten Stirnseite deutlich größer ist, sodass dann, wenn das Ventilglied (25) des Steuerventils (13) ausgehend von der Neutralstellung (II) in eine der beiden Schaltstellungen (I, III) verschoben wird, jeweils zu Beginn eines Verstellvorganges durch Verstellen des Ventilgliedes (25) der eine Anschluss (A, B) der beiden Abschlüsse (A, B) für die Steuerleitungen (11, 12) mit dem Druckanschluss (P) verbunden wird, bevor der andere Anschluss (B, A) der beiden Anschlüsse (A, B) für die Steuerleitungen (11, 12) mit dem Tankanschluss (T) verbunden wird, wobei der Steuerquerschnitt der Ringnuten (23, 24; 21, 20) des einen Druckraums zum Tankanschluss (T) während des Verstellvorgangs stets kleiner als der Öffnungsquerschnitt der Ringnuten (21, 22; 22, 23) des anderen Druckraums zum Druckanschluss (P) ist, wobei der Abstand der einander zugewandten Stirnseiten der beiden Ventilgliedabschnitte (26, 27) kleiner ist als der Abstand der einander zugewandten Seiten der mit den Anschlüssen (A, B) verbundenen Ringnuten (21, 23) des Steuerventil (13), und wobei die beiden Ventilgliedabschnitte (26, 27) eine solche Länge haben, dass die Überdeckung der mit den Anschlüssen (A, B) verbundenen Ringnuten (21, 23) auf der dem Druckanschluss (P) abgewandten Seite grösser ist als auf der anderen Seite.

2. Verstelleinrichtung nach Anspruch 1, **dadurch gekennzeichnet, dass** der Steuerquerschnitt der Ringnuten (23, 24; 21, 20) des einen Druckraumes zum Tankanschluss (T) und der Steuerquerschnitt der Ringnuten (21, 22; 22, 23) des anderen Druckraumes zum Druckanschluss (P) über das gemeinsame Ventilglied (25) des Steuerventils (13) gesteuert wird.

3. Verstelleinrichtung nach Anspruch 1 oder 2, **dadurch gekennzeichnet, dass** das Ventilglied (25) für beide Richtungen der Drehlagenänderung genutzt wird.

## Claims

1. Adjustment device (2) for a device for the relative changing of the rotational position of a shaft (1), namely a camshaft of an internal combustion engine, with respect to a drive wheel (5), with two pressure chambers which act counter to each other and are connected via control lines (11, 12) to a respective connection (A, B) of a control valve (13) in which a valve element (25) is displaceable, said valve element being provided with two valve element sections (26, 27) with which the connections (A, B) are connectable to a pressure connection (P) and to a tank connection (T), wherein the one connection (A, B) is connected at the beginning of the adjustment operation by adjustment of the valve element (25) to the pressure connection (P) before the other connection (B, A) is connected to the tank connection (T), wherein:
a) the control valve (13) is designed as a 4/3 proportional directional valve having four connections, namely the two connections (A, B) for the two control lines (11, 12), the pressure connection (P) to which a lubricant pump (16), which is connected to a pressure medium tank (17), is connected via a pressure line (14) and a nonreturn valve (15), and the tank connection (T), to which the pressure medium tank (17) is likewise connected, wherein the control valve (13) can take up three positions, namely a neutral position (II) and two switching positons (I, III);
b) the valve element (25) of the control valve (13), the valve element having the two valve element sections (26, 27), is guided is a sealing and longitudinally displaceable manner in a valve bore (19) of a valve housing (18) of the control valve (13) designed as a 4/3 proportional directional valve, wherein the two valve element sections (26, 27) which are guided in a sealing manner in the valve bore (19) are connected to each other by a piston section (28) of smaller diameter, and wherein an annular space (29) formed between the piston section (28) and a wall of the valve bore (19) is closed by valve element sections (26, 27) which are guided in a sealing manner in the valve bore (19);
c) the valve bore (19) of the control valve (13) is surrounded by five spaced-apart annular grooves (20, 21, 22, 23, 24), wherein outer lateral annular grooves (20, 24) of said annular grooves are connected to the tank connection (T), wherein furthermore a first lateral inner annular groove (21) of said annular grooves is connected to a first connection (B) of the two terminations (A, B) for the control lines (11, 12), a second lateral inner annular groove (23) of said annular grooves is connected to a second connection (A) of the two terminations (A, B) for the control lines (11, 12) and a central annular groove (22) of said annular grooves is connected to the pressure connection (P);
d) the length of the valve element sections (26, 27) and the length of the piston section (28) connecting the latter to each other are coordinated to the width and distances of the five annular grooves (20, 21, 22, 23, 24) in such manner that, in the neutral position (II) of the control valve, the first annular groove (21) and the second annular groove (23) are tightly closed by the valve element sections (26, 27), and the overlapping of said two annular grooves (21, 23) is significantly greater on the end side facing away from the pressure connection (P), and therefore whenever the valve element (25) of the control valve (13) is displaced from the neutral position (II) into one of the two switching positions (I, III), in each case at the beginning of an adjustment operation by adjusting the valve element (25) the one connection (A, B) of the two terminations (A, B) for the control lines (11, 12) is connected to the pressure connection (P) before the other connection (B, A) of the two terminations (A, B) for the control lines (11, 12) is connected to the tank connection (T), wherein the control section of the annular grooves (23, 24; 21, 20) of the one pressure chamber for the tank connection (T) during the adjustment operation is always smaller than the opening cross section of the annular grooves (21, 22; 22, 23) of the other pressure chamber for the pressure connection (P), wherein the distance between the mutually facing end sides of the two valve element sections (26, 27) is smaller than the distance between the mutually facing sides of the annular grooves (21, 23) of the control valve (13), which annular grooves are connected to the connections (A, B), and wherein the two valve element sections (26, 27) have such a length that the overlapping of the annular grooves (21, 23), which are connected to the connections (A, B), is greater on the side facing away from the pressure connection (P) than on the other side.

2. Adjustment device according to Claim 1, **characterized in that** the control cross section of the annular grooves (23, 24; 21, 20) of the one pressure chamber for the tank connection (T) and the control cross section of the annular grooves (21, 22; 22, 23) of the other pressure chamber for the pressure connection (P) are controlled via the common valve element (25) of the control valve (13).

3. Adjustment device according to Claim 1 or 2, **characterized in that** the valve element (25) is used for both directions of the change in the rotational position.

## Revendications

1. Dispositif de positionnement (2) pour un dispositif servant à modifier la position de rotation relative d'un arbre (1), à savoir un arbre à cames d'un moteur à combustion interne, par rapport à une roue d'entraînement (5), comprenant deux chambres de pression agissant en opposition l'une de l'autre, lesquelles sont reliées par le biais de conduites de commande (11, 12) respectivement à un raccord (A, B) d'une vanne de commande (13) dans laquelle peut coulisser un élément de vanne (25) qui est pourvu de deux portions d'élément de vanne (26, 27) avec lesquelles les raccords (A, B) peuvent être reliés à un raccord de pression (P) ainsi qu'un raccord de réservoir (T), l'un des raccords (A, B) étant relié au raccord de pression (P) au début de l'opération de positionnement par un positionnement de l'élément de vanne (25) avant que l'autre raccord (B, A) soit relié au raccord de réservoir (T),
a) la vanne de commande (13) étant réalisée sous la forme d'un distributeur proportionnel 4/3 muni de quatre raccords, à savoir les deux raccords (A, B) pour les deux conduites de commande (11, 12), le raccord de pression (P) auquel est reliée, par le biais d'une conduite de pression (14) et d'un clapet anti-retour (15), une pompe à lubrifiant (16) raccordée à un réservoir à fluide sous pression (17), ainsi que le raccord de réservoir (T) auquel est également raccordé le réservoir à fluide sous pression (17), la vanne de commande (13) pouvant adopter trois positions, à savoir une position neutre (II), et deux positions de commande (I, III) ;
b) l'élément de vanne (25) de la vanne de commande (13), pourvu des deux portions d'élément de vanne (26, 27), étant guidé en réalisant l'étanchéité et de manière à pouvoir coulisser longitudinalement dans un alésage de vanne (19) d'un corps de vanne (18) de la vanne de commande (13) réalisée sous la forme d'un distributeur proportionnel 4/3, les deux portions d'élément de vanne (26, 27) guidées en réalisant l'étanchéité dans l'alésage de vanne (19) étant reliées ensemble par une portion de piston (28) de diamètre plus petit, et un espace annulaire (29) formé entre la portion de piston (28) et une paroi de l'alésage de vanne (19) étant fermé par les portions d'élément de vanne (26, 27) guidées en réalisant l'étanchéité dans l'alésage de vanne (19) ;
c) l'alésage de vanne (19) de la vanne de commande (13) étant entouré par cinq rainures annulaires (20 21, 22, 23, 24) mutuellement espacées, les rainures annulaires latérales les plus à l'extérieur (20, 24) de ces rainures annulaires étant reliées au raccord de réservoir (T), une première rainure annulaire intérieure latérale (21) de ces rainures annulaires étant en outre reliée à un premier raccord (B) des deux conclusions (A, B) pour les conduites de commande (11, 12), une deuxième rainure annulaire intérieure latérale (23) de ces rainures annulaires étant reliée à un deuxième raccord (A) des deux conclusions (A, B) pour les conduites de commande (11, 12) et une rainure annulaire centrale (22) de ces rainures annulaires étant reliée au raccord de pression (P) ;
d) la longueur des portions d'élément de vanne (26, 27) et la longueur de la portion de piston (28) qui relie celles-ci l'une à l'autre étant adaptées à la largeur et aux écarts des cinq rainures annulaires (20, 21, 22, 23, 24) de telle sorte que dans la position neutre (II) de la vanne de commande, la première rainure annulaire (21) et la deuxième rainure annulaire (23) sont fermées de manière étanche par les portions d'élément de vanne (26, 27) et le recouvrement de ces deux rainures annulaires (21, 23) sur le côté frontal à l'opposé du raccord de pression (P) est nettement plus grand, de sorte que lorsque l'élément de vanne (25) de la vanne de commande (13) est coulissé dans l'une des deux positions de commande (I, III) à partir de la position neutre (II), l'un des raccords (A, B) des deux conclusions (A, B) pour les conduites de commande (11, 12) est respectivement relié au raccord de pression (P) au début de l'opération de positionnement par un positionnement de l'élément de vanne (25) avant que l'autre raccord (B, A) des deux conclusions (A, B) pour les conduites de commande (11, 12) soit relié au raccord de réservoir (T), la section transversale de commande des rainures annulaires (23, 24 ; 21, 20) de la chambre de pression vers le raccord de réservoir (T) pendant l'opération de positionnement étant toujours plus petite que la section transversale d'ouverture des rainures annulaires (21, 22 ; 22, 23) de l'autre chambre de pression vers le raccord de pression (P), l'écart entre les côtés frontaux se faisant mutuellement face des deux portions d'élément de vanne (26, 27) étant plus petit que l'écart des côtés se faisant mutuellement face des rainures annulaires (21, 23) de la vanne de commande (13) qui sont reliées aux raccords (A, B), et les deux portions d'élément de vanne (26, 27) ayant une longueur telle que le recouvrement des rainures annulaires (21, 23) reliées aux raccords (A, B) du côté opposé au raccord de pression (P) est supérieur à celui de l'autre côté.

2. Dispositif de positionnement selon la revendication 1, **caractérisé en ce que** la section transversale de commande des rainures annulaires (23, 24 ; 21, 20) de la chambre de pression vers le raccord de réservoir (T) et la section transversale de commande des rainures annulaires (21, 22 ; 22, 23) de l'autre chambre de pression vers le raccord de pression (P) sont commandées par le biais de l'élément de vanne (25) commun de la vanne de commande (13).

3. Dispositif de positionnement selon la revendication 1 ou 2, **caractérisé en ce que** l'élément de vanne (25) est utilisé pour les deux directions de modification de la position de rotation.
